# EUROPÄISCHE PATENTSCHRIFT

(11) **EP 4 112 494 B1**
(45) Veröffentlichungstag und Bekanntmachung des Hinweises auf die Patenterteilung: **10.01.2024**
(21) Anmeldenummer: 22181300.9
(22) Anmeldetag: 27.06.2022
(51) Int. Cl.: B65D 77/06

(54) **REFILL-VERPACKUNG FÜR FLÜSSIGE, PASTÖSE UND CRÈMIGE PRODUKTE**
REFILL PACKAGING FOR LIQUID, PASTE AND CREAM PRODUCTS
EMBALLAGE DE RECHARGE POUR PRODUITS PÂTEUX ET CRÉMEUX

(30) Priorität: 28.06.2021 EP 21181951
(43) Veröffentlichungstag der Anmeldung: 04.01.2023
(73) Patentinhaber: éscale cosmétique, 6370 Stans (CH)
(72) Erfinder: CAVADA, Monika, 6370 Stans (CH)
(74) Vertreter: Koelliker, Robert

(56) Entgegenhaltungen:
- WO-A1-2008/024097
- DE-A1-102010 011 208
- US-A1- 2008 232 896

## Beschreibung

Die vorliegende Erfindung bezieht sich auf eine Refill-Verpackung für pastöse und crèmige Produkte umfassend einen äusseren Behälter und einen inneren Beutel, ein System umfassend eine Vielzahl von Refill-Verpackungen, ein Verfahren zum Befüllen und Entnehmen eines pastösen oder crèmigen Produkts aus der Refill-Verpackung, sowie die Verwendung der Refill-Verpackung.

In der heutigen Zeit ist Nachhaltigkeit ein äusserst wichtiges Thema. Dazu gehören Verpackungen für flüssige, pastöse und crèmige Produkte, welche sowohl im Haushalt wie auch in der Industrie, beispielsweise bei Kosmetikinstituten, Coiffeur- und Beauty-Salons, aber auch in kleineren und grösseren Küchen Einsatz finden. Dabei wird schon heute versucht, den Einsatz von Plastik möglichst zu reduzieren und umweltverträglich zu gestalten. Beispielhaft sei Flüssigseife für Seifenspender genannt, welche in dünnen Beuteln verkauft wird, und mit welchen leere Seifenspender aufgefüllt werden können. Diese Anwendung erlaubt einen soliden, mehrmals verwendbaren und optisch ansprechenden Seifenspender zu verwenden, und den Einsatz von Plastik deutlich zu reduzieren.

Diese Anwendung hat jedoch ihre Grenzen. So gibt es viele Anwendungen, beispielweise für Gesichts- und Körperpflegeprodukte oder im Lebensmittelbereich, welche aus hygienischen Gründen ein Umfüllen der Produkte nicht erlauben. Deshalb müssen diese Produkte in Wegwerfverpackungen verkauft werden. Da diese jedoch eine genügend hohe Stabilität aufweisen müssen, um selbständig auf einem horizontalen Untergrund stehen zu können, muss deren Verpackung eine entsprechend hohe Stabilität aufweisen, was in aller Regel mit einer - im Vergleich zu einem Nachfüllbeutel - grösseren Menge an Plastik einher geht.

Es ist daher die Aufgabe der Erfindung, ein Verpackungssystem für pastöse und crèmige Konsumgüter bereit zu stellen, mit welchem die Plastikmenge deutlich reduziert werden kann. Dabei soll das Verpackungssystem insbesondere auch für solche Produkte eignen, welche beispielsweise aus hygienischen Gründen nicht von einem Behälter in einen anderen Behälter umgefüllt werden dürfen. Zudem soll es möglich sein, dass das Verpackungssystem auch aus hochwertigen Materialien gefertigt werden kann. Werden einzelne Verpackungseinheiten verwendet, soll es idealerweise möglich sein, dass diese miteinander kombiniert werden können, um den einzelnen Einheiten eine zusätzliche Stabilität zu geben und Platz zu sparen.

Die komplexe Aufgabe konnte überraschenderweise gelöst werden mit einer Refill-Verpackung (1) gemäß Anspruch 1.

Beansprucht wird auch ein System (9) gemäß Anspruch 8.

Zudem wird auch ein Verfahren gemäß Anspruch 10

Beansprucht wird auch die Verwendung gemäß Anspruch 14.

Die erfindungsgemässe Refill-Verpackung (1), das erfindungsgemässe System (9), das erfindungsgemässe Verfahren sowie die erfindungsgemässe Verwendung weisen überraschenderweise eine Vielzahl von Vorteilen auf, wodurch Produkte mit hohen Hygiene-Anforderungen und ohne Umfüllen der zu verwendenden Produkte mittels der nachhaltigen Refill-Verpackung (1) verwendet werden können.

Der äussere Behälter (2) der Refill-Verpackung (1) kann aus stabilem, dauerhaftem Material wie beispielsweise Plastik, d.h. Kunststoff, hergestellt und vielfach verwendet werden. Da der äussere Behälter (2) nicht mit dem Produkt selbst in Berührung kommt, muss der Behälter (2) nicht die hohen Anforderungen in Bezug auf die Hygiene und/oder Kontakt zu Lebensmitteln erfüllen wie der innere Beutel (3). Zudem kann der gleiche äussere Behälter (2) über eine längere Zeit, beispielsweise Jahre, verwendet werden, während der im äusseren Behälter (2) aufgenommene Beutel (3) geleert und anschliessend beliebig oft durch einen neuen Beutel (3) ersetzt werden kann. Der innere Beutel (3) wiederum kann aus einer sehr dünnen Wandstärke bestehen. Dies reduziert den Materialbedarf und erhöht die Flexibilität des Beutels (3), wodurch die Entnahme - beispielsweise mittels Herausdrücken - des pastösen resp. crèmigen Produkts erleichtert wird. Auch wird die Nachhaltigkeit mit der Funktionalität des inneren Behälters (3), und dadurch auch der Refill-Verpackung (1), kombiniert.

Somit ist die Refill-Verpackung (1), das Verfahren und die Verwendung äusserst nachhaltig und die Menge an Verpackungsmaterial - beispielsweise die Plastikmenge - kann stark reduziert werden. Somit ist die Refill-Verpackung (1) äusserst schonend für die Umwelt und reduziert den Materialbedarf. Das pastöse oder crèmige Produkt (5) im Behälter (3) muss nicht von einer Verpackung in eine andere Verpackung umgefüllt werden, wodurch keine Kompromisse bei den Hygieneanforderungen gemacht werden müssen. Zudem kann der äussere Behälter (2) auch aus hochwertigen Materialen hergestellt werden, was zusätzlich die Langlebigkeit des Behälters (2) erhöht.

Das erfindungsgemässe System (9) erlaubt die einfache, reversible Kombination einzelner Refill-Verpackungen (1), wobei diese auf einfache Art und Weise auch mit dem Verschluss (4) nach unten angeordnet werden können. Dadurch können bei geeignetem Beutel (3) auch höherviskose Produkte (5) während der Lagerung in Richtung Verschluss (4) fliessen, was eine noch einfachere Produktentnahme erlaubt. Die Anordnung der Refill-Verpackungen (1) mittels System (1) verhindert auch, dass einzelne Refill-Verpackungen (1) bei unsachgemässer Berührung umfallen. Zudem erhöht das System (9) die Ordnung bei einer Vielzahl an Refill-Verpackungen (1), erlaubt einen schnellen Zugriff und spart Platz.

Die WO-A-2008/024097 offenbart eine persönliche Dosierhilfe umfassend einen zusammenlegbaren Behälter mit flexiblen Wänden, die ein Innenvolumen definieren, welches ein Fluid zur Abgabe enthält, sowie einen Pumpmechanismus, welcher vom Benutzer durch Manipulation durch die flexiblen Wände hindurch betätigt wird und eine Abgabedüse enthält, die sich ausserhalb des zusammenlegbaren Behälters erstreckt, so dass durch Betätigung des Pumpmechanismus mindestens ein Teil des Fluids aus dem Innenvolumen durch die Abgabedüse abgegeben wird. Die Dosierhilfe ist geeignet für niederviskose Flüssigkeiten, welche allein aufgrund Ihrer Schwerkraft mittels Pumpmechanismus aus dem Behälter gefördert werden, nicht aber für pastöse und crèmige Produkte. Auch ist der Pumpmechanismus zwingend. Zudem wird ein magnetisches Element nicht erwähnt.

Die DE-A-10 2010 011 208 beschreibt einen Verpackungsbehälter für ausgiessbare Flüssigkeiten, Pulver und Granulate, welcher einen inneren flexiblen Beutel mit einer Auslassöffnung, ein Auslassteil und einen äusseren Mantel umfasst, wobei der innere flexible Beutel fest mit dem Auslassteil verbunden ist. Der äussere Mantel umschliesst den inneren flexiblen Beutel und der innere flexible Beutel ist über das in eine Aussparung eingesetzte Auslassteil mit dem äusseren Mantel trennbar verbunden, wobei der äussere Mantel aus mindestens zwei aufklappbaren Hartschalen besteht, die über mindestens eine Gelenkverbindung aufklappbar miteinander verbunden sind und über mindestens einen lösbaren Verschlussmechanismus verfügen. In einer Ausführungsform erfolgt zudem die Anbindung zwischen Tragebügel und Verpackungsbehälter über Magnetkräfte, wobei im Befestigungsbereich des Tragebügels ein Permanentmagnet eingelassen ist, während sich im äusseren Mantel des Verpackungsbehälters eine magnetisierbare Substanz befindet. Da der äussere Mantel aus zwei Hartschalen besteht, kann dieser nicht mit der Hand reversibel zusammen gedrückt werden, zumal der Inhalt des Behälters gute Fliesseigenschaften aufweisen, wodurch die Flüssigkeiten, Pulver und Granulate selbst ausgiessbar sind. Somit ist der Verpackungsbehälter nicht geeignet für pastöse und crèmige Produkte.

### Die Refill-Verpackung (1)

Unter dem Begriff Refill-Verpackung wird eine Verpackung verstanden, welche vielfach neu befüllt werden kann. Sie umfasst einen äusseren Behälter (2), welcher dauerhaft, vielfach und über längere Zeit, beispielsweise Jahre, verwendet werden kann. Der Behälter (2) kann immer wieder von Neuem einen neuen, gefüllten inneren Beutel (3) aufnehmen. Nach dem Entleeren des inneren Beutels (3) kann erneut ein voller Beutel (3) in den Behälter (2) eingesetzt werden und der leere Beutel (3) wird entsorgt.

Die Refill-Verpackung (1) ist besonders geeignet für pastöse und crèmige Produkte (5). Unter den Begriff pastöse und crèmige Produkte fallen erfindungsgemäss auch gelförmige Produkte, d.h. Gele, sowie Produkte, die in Form einer Emulsion vorliegen und eine vergleichbare Viskosität wie pastöse und crèmige Produkte aufweisen. Dabei können die Produkte von Hand aus der Refill-Verpackung (1) entnommen werden können. Die Entnahme der Produkte erfolgt insbesondere mittels Zusammendrücken der Refill-Verpackung (1) von Hand. Die Refill-Verpackung (1) umfasst einen äusseren Behälter (2) und einen inneren Beutel (3) mit Beutelöffnung (3.1) sowie einen Verschluss (4). Die Beutelöffnung (3.1) kann in Form eines - beispielsweise zylinderförmigen - Spout vorliegen und bei der Entnahme des Produkts (5) als Dosierteil verwendet werden. Neben pastösen und crèmigen Produkten (5) kann die Refill-Verpackung (1) auch flüssige Produkte aufnehmen, d.h. der innere Beutel (3) kann mit einer Flüssigkeit gefüllt sein.

Die Refill-Verpackung (1) ist im Beutelvolumen nicht beschränkt, solange sie von Hand bewegt werden kann. So kann der Beutel (3) ein kleines Volumen von beispielsweise 10 bis 250 ml, beispielsweise 15, 30, 50, 100 oder 250 ml, ein mittleres Volumen von beispielsweise mehr als 250 ml bis 1 l, beispielsweise 300, 500 ml oder 1 l, oder ein grosses Volumen von beispielsweise mehr als 1 1 bis 5 l, beispielsweise 1.5, 2.5 oder 5 l, umfassen.

Der innere Beutel (3) ist vorteilhafterweise eine hoch flexibler und dünner Beutel, welcher sich äusserst beweglich ist. So beträgt die Wanddicke des inneren Beutels (3) bevorzugt lediglich etwa 0.1 bis 2 mm, insbesondere von 0.2 bis 1 mm, gemessen mit einem Mikrometer nach DIN 862/ Form A1.

Der innere Beutel (3) enthält ein pastöses oder crèmige Produkt (5), welches durch die Beutelöffnung (3.1.) aus dem Beutel (3) gedrückt, d.h. gepresst, werden kann. Der Beutel (3) wird vom Hersteller mit einem Beutelverschluss (3.2) verschlossen. Typischerweise wird der Beutelverschluss (3.2) bevor, während oder nachdem der Beutel (3) in den äusseren Behälter (2) gelegt wird, entfernt und durch den Verschluss (4) ersetzt. Anschliessend kann der Beutelverschluss (3.2) entsorgt werden. Es ist jedoch auch möglich, dass der Beutelverschluss (3.2) als Verschluss (4) verwendet werden kann und somit mit dem Verschluss (4) identisch ist. In diesem Fall ist der Beutelverschluss (3.2) in der Regel passend zum äusseren Behälter (2) ausgestaltet.

Der äussere Behälter (2) ist so ausgestaltet, dass er den inneren Beutel (3) aufnehmen kann, wobei die Grösse und Form des inneren Beutels (3) auf den äusseren Beutel (2) angepasst ist.

Der äussere Behälter (2) besteht aus mindestens zwei Teilen (2a, 2b), wobei die Teile (2a, 2b), und somit der Behälter (2), reversibel verschliessbar sind. Die mindestens zwei Teile (2a, 2b) des Behälters (2) können - insbesondere an einer Seite - miteinander verbunden sein, wobei somit der äussere Behälter (2) auf- und zuklappbar ist.

Der äussere Behälter (2) ist aus einem oder mehreren Materialien hergestellt ist, welche ein Biegemodul E_{f} nach DIN EN ISO 178, gemessen mittels Dreipunktversuch, von 50 bis 5'000 MPa, insbesondere von 100 bis 3'000 MPa, und eine Wanddicke von 0.2 bis 4 mm, insbesondere von 0.5 bis 3 mm, gemessen nach DIN 862/ Form A1 mit einem Mikrometer aufweist. Werden bei der Herstellung des äusseren Behälters (2) mehr als ein Material verwendet, kann jedes Material ein anderes Beigemodul E_{f} und eine andere Wanddicke, d.h. Wandstärke, aufweisen. Dabei ist es oft hilfreich, dass bei Materialien mit einem hohen Biegemodul Ef, beispielsweise von 1500 bis 5000 MPa, eine dünne Wanddicke, beispielsweise von 0.2 bis 2 mm, eingesetzt wird. Bei weicheren Materialien mit einem Biegemodul E_{f} von beispielsweise bis 1500 MPa wird bevorzugt eine grössere Wanddicke von beispielsweise 2 bis 4 mm verwendet. Der Fachmann kann die geeignete Auswahl treffen.

**Tabelle 1: Biegemodul E_{f} in MPa ausgewählter Kunststoffe, welche zur Herstellung des äusseren Behälters (2) geeignet sind (Quelle: https://wiki.polymerservice-merseburg.de/index.php/ Biegemodul)**

| **Material** | **Biegemodul E_{f} (MPa)** |
|---|---|
| Acrylnitril-Butadien-Styrol-Copolymer (ABS) | 1'373 - 3'792 |
| Polyamid 6 (PA 6) | 380 - 1'400 |
| High-density Polyethylen (PE-HD) | 689 - 1'655 |
| Low-density Polyethylen (PE-LD) | 69 - 621 |
| Polyethylentherephthalat (PET) | 1'090 - 2'758 |
| Polymethylmethacrylat (PMMA) | 1'200 - 3'654 |
| Polypropylen (PP) | 1'500 - 2'462 |
| Polystyrol (PS) | 1'724 - 3'447 |
| Polyvinylchlorid (PVC) | 1'810 - 3'378 |

Der äussere Behälter (2) ist aufgrund des niedrigen Biegemoduls E_{f} und der dünnen Wanddicke reversibel zusammendrückbar, sodass sich die beiden einander gegenüberliegenden Flächen berühren können, wenn der Behälter (2) keinen Beutel (3) enthält und die Flächen in deren Mitte mit einer Kraft von beispielsweise 5 N, gemessen bei 23 °C, 50% relativer Luftfeuchtigkeit und nach DIN EN ISO 3386-1 (2015-10), zusammengedrückt werden. Dies erlaubt eine einfache Entnahme des Produkts (5) ohne grossen Kraftaufwand und somit eine gute und benutzerfreundliche Anwendung.

Zudem weist der äussere Behälter (2) mindestens ein magnetisches (6) und gegebenenfalls mindestens ein magnetisierbares (7) Element auf, um die Behälter (2), und somit die Refill-Verpackungen (1) miteinander reversibel zu verbinden, oder an der magnetischen oder magnetisierbaren Haltevorrichtung (8) reversibel anzuordnen. Magnetische, d.h. ferromagnetische, Elemente (6) basieren auf magnetischem oder magnetisiertem Material und umfassen Permanentmagnete. Magnetisierbare Elemente (7) umfassen beispielsweise auf Eisen, Stahl und/oder Chromnickelstahl. Magnetische (6) und magnetisierbare (7) Elemente sind dem Fachmann bekannt und er kann auch die geeignete Auswahl treffen.

Dadurch kann die Refill-Verpackung (1) auch in Form eines Baukastensystems ausgestaltet sein, in welchem nicht nur der innere Beutel (3) problemlos vielfach ausgetauscht werden kann, sondern auch bei Bedarf - z.B. bei zunehmender Verschmutzung - ein oder mehrere Teile des Behälters (2), sofern er mehrteilig vorliegt, und/oder der Verschluss (4).

Die mindestens zwei Teile (2a, 2b) des äusseren Behälters (2) der Refill-Verpackung (1) können bevorzugt
i) Reversibel ineinander gesteckt werden und sind somit ineinander schiebbar,
ii) Sind auf einer Seite miteinander verbunden, insbesondere mittels Schnappverschluss, Federverschluss, Federscharnier, Kipp-Klapp oder dünnem, flexiblem Kunststoff, und dadurch gemeinsam den äusseren Behälter (2) bilden, welcher reversibel auf- und zuklappbar ist, oder
iii) ein- oder zweiteiliges, aufklappbares inneres Gerüst (2.1) umfasst, welches den Beutel (3) aufnehmen und im Bereich der Beutelöffnung (3.1) umschliessen kann, sowie eine flexible äussere Behälterschicht (2.2), welche reversibel über das zugeklappte Gerüst (2.1) gezogen werden kann. Vorteilhafterweise sind die aufklappbaren Elemente des Gerüsts (2.1) an einer Seite, beispielsweise seitlich oder im Bereich des Bodens, d.h. gegenüber der Beutelöffnung (3.1), miteinander verbunden oder verbindbar, beispielsweise mittels Scharnier.

Dabei können die Teile (2a, 2b) gegebenenfalls auch schwache Magnete umfassen und/oder ineinander einklicken, um die sich öffnenden Teile (2a, 2b) reversibel miteinander zu verschliessen, sodass der Behälter (2) eine stabile Hülle für den Beutel (3) bildet und auch beim vielmaligen Zusammendrücken zur Entnahme des pastösen oder crèmigen und gegebenenfalls flüssigen Produkts (5) verbunden bleibt. Dadurch kann der Behälter (2) auf einfache Art und Weise geöffnet werden, gegebenenfalls ein leerer Beutel (3) entfernt, und nachfolgend ein neuer, voller Beutel (3) eingesetzt werden. Zudem bleibt der Behälter (2) verschlossen, auch wenn das Produkt (5) aus dem Beutel (3) gedrückt wird.

In einer bevorzugten Ausführungsform basiert das innere Gerüst (2.1; beispielsweise Teil 2a) auf magnetischen Elementen, beispielsweise magnetischem Draht. Die äussere Behälterschicht (2.2; beispielsweise Teil 2b) ist bevorzugt in Form einer Tasche mit einer Öffnung, aus welcher die Beutelöffnung (3.1) herausragt, wenn die Behälterschicht (2.2) über das Gerüst (2.1) gezogen ist und in das Gerüst (2.1) einen Beutel (3) gelegt ist. Die Behälterschicht (2.2) basiert vorteilhafterweise aus einer dünnen, dehnbaren Kunststofffolie mit einer Schichtdicke von bis zu 3 mm, insbesondere bis zu 2 mm. Eine bevorzugte Kunststofffolie ist eine Silikonfolie. Die Flexibilität der äusseren Behälterschicht (2.2) wird so bemessen, dass die Behälterschicht (2.2) von Hand über das zugeklappte innere Gerüst (2.1) gezogen werden kann. Je nach Form des zugeklappten Gerüsts (2.1) wird eine grössere oder eine etwas geringere Flexibilität, d.h. Dehnbarkeit, der Behälterschicht (2.2) benötigt. Dabei ist es vorteilhaft, wenn die äusseren Behälterschicht (2.2) transparent ist, sodass der darin befindliche Beutel (3) sichtbar ist, beispielsweise um den Füllgrad oder das auf dem Beutel (3) aufgedruckte Produkt zu erkennen. Der Fachmann kann die benötigte Flexibilität der jeweiligen Behälterschicht (2.2) ohne unzumutbaren Aufwand bestimmen.

In einer weiteren bevorzugten Ausführungsform der Refill-Verpackung (1) weist der äussere Behälter (2) eine Öffnung (2.1) auf, in welche die Beutelöffnung (3.1) den inneren Beutel (3) aufnimmt, sodass, wenn die mindestens zwei Teile (2a, 2b) zum Behälter (2) verschlossen sind, der innere Beutel (3) durch den Behälter (2) umschlossen ist und die Beutelöffnung (3.1) und der Verschluss (3.2, 4) aus der Öffnung (2.1) des Behälters (2) ragt. Dabei ist bevorzugt
- Die Beutelöffnung (3.1) durch die Öffnung (2.1) des geschlossenen Behälters (2) fixiert, und/oder
- Im Bereich der Öffnung (2.1) eine Dichtung, insbesondere eine Gummi-, Silikon- oder Magnetdichtung, zum Fixieren der Beutelöffnung (3.1) in der Öffnung (2.1) des geschlossenen Behälters (2) angebracht.

Dadurch wird der Beutel (3) im Behälter (2) nicht nur festgehalten, sondern wird verhindert, dass beim Zusammendrücken des Behälters (2) auch der Beutel (3) zusammengedrückt wird, um das Produkt (5) aus dem Beutel (3) zu befördern.

In einer anderen bevorzugten Ausführungsform der Refill-Verpackung (1) weist der äussere Behälter (2) mindestens ein magnetisches (6) und gegebenenfalls mindestens ein magnetisierbares (7) Element auf, wobei das magnetische (6) und magnetisierbare (7) Element
- an mindestens einer seitlichen Seite des äusseren Behälters (2) angeordnet ist. Dabei ist es oft vorteilhaft, wenn an zwei - typischerweise einander gegenüberliegenden - Seiten je ein streifenförmiges magnetisches (6) oder magnetisierbares (7) Element , wobei die magnetischen Elemente (6) beispielsweise mit unterschiedlich angeordneten Magnet-Polen am Behälter (2) angebracht sind. Das magnetische (6) und/oder das magnetisierbare (7) Element kann auch in Form eines Streifens vom Boden bis zur Öffnung des Behälters (2) angeordnet sein. Dabei ist es oft hilfreich, wenn das Element (6,7) an einem härteren Material, insbesondere härterem Kunststoff, d.h. ein Kunststoff mit einem höheren Biegemodul Er von beispielsweise 2000 bis 5000 MPa angeordnet ist. Ein solcher härterer Kunststoff kann beispielsweise seitlich in Form eines 0.5 bis 2 cm breiten Streifens bestehen, welcher eine wesentlich geringere Biegbarkeit benötigt. Daher kann die Wanddicke beispielsweise 1 bis 4 mm betragen;
- am Verschluss (4) sowie an der dem Verschluss (4) gegenüberliegenden Seite des äusseren Behälters (3) angeordnet ist, und/oder
- das innere Gerüst (2.1), oder ein Teil davon, ist,
wobei das magnetische Element (6) auf magnetischem oder magnetisiertem Material, d.h. auf einem Permanentmagneten, und das magnetisierbare Element (7) beispielsweise auf Eisen, Stahl und/oder Chromnickelstahl beruht. Das magnetische Element (6) weist bevorzugt eine Haftkraft von höchstens 5 kg, bevorzugt höchstens 3 kg, insbesondere höchstens 1 kg, auf. Dies erlaubt eine einfache Fixierung der Refill-Verpackung (1) an einem magnetischen (6) oder magnetisierbaren (7) Element, beispielsweise an einer weiteren Refill-Verpackung (1) mit Element (6, 7) oder an einer magnetischen oder magnetisierbaren Haltevorrichtung (8) im System (9). Diese Ausführungsform ist insbesondere für Refill-Verpackungen (1) mit kleineren und mittleren Beutelvolumina bis ca. 1 Liter geeignet. Der Fachmann kennt solche magnetischen Elemente (6) mit entsprechender Höchstkraft und kann die geeignete Auswahl treffen. Solche Elemente (6) sind im Handel erhältlich.

Dabei umfasst der Begriff magnetisch auch magnetisierbar und magnetisiert. Unter dem Begriff Haftkraft, d.h. Magnetstärke, des magnetischen Materials wird die Kraft verstanden, welche notwendig ist, um das magnetische Material senkrecht von einer 1 cm dicken, glatt polierten und flachen Baustahlplatte der Stahlsorte S235JR (gemäss EN 10025-2:2004-10) zu entfernen. In einer bevorzugten Ausführungsform beträgt die Haftkraft zwischen 50 g und 5 kg, bevorzugt zwischen 100 g und 3 kg, insbesondere zwischen 200 g und 3 kg. Dies erlaubt einerseits eine genügt feste Befestigung, andererseits erlaubt dies eine einfache Entfernung der Refill-Verpackung (1) vom anderen magnetischen (6) oder magnetisierbaren (7) Element resp. von der magnetischen oder magnetisierbaren Haltevorrichtung (8).

In einer weiteren bevorzugten Ausführungsform der Refill-Verpackung (1)
- ist der innere Beutel (3) verschliessbar und bevorzugt ein Einweg-Beutel, wodurch das Produkt (5) im Beutel (3) ohne umzufüllen in die Refill-Verpackung (1) gelegt werden kann, und/oder
- weist das pastöse oder crèmige Produkt (5) eine Viskosität von 1'000 bis 100'000 mPas, bevorzugt von 1'000 bis 60'000 mPas, insbesondere von 1'000 bis 20'000 mPas, gemessen als Brookfield Viskosität gemäss ISO 2555:2018 bei 23°C und 50% RH, auf. Ein gegebenenfalls eingesetztes flüssiges Produkt (5) weist bevorzugt eine Viskosität von 1 bis 1'000 mPas, insbesondere von 10 bis 1'000 mPas, insbesondere von 20 bis 1'000 mPas, auf. Dies erlaubt für die flüssigen, pastösen und crèmigen Produkte (5) eine geeignetes Fliessverhalten, sodass sie gut von Behälter (3) - und somit von der Refill-Verpackung (1) - entfernt werden können.

Der äussere Behälter (2) und/oder der innere Beutel (3) der Refill-Verpackung (1) ist bevorzugt aus einem nachwachsenden Rohstoff, insbesondere aus Zellstoff, oder aus Kunststoff gefertigt. Dabei kann der Kunststoff ein konventioneller Kunststoff wie Polyethylen (PE), insbesondere low- und high-density Polyethylen (PE-LD und PE-HD), Polypropylen (PP), Polyethylenterephthalat (PET), Polyvinylchlorid (PVC), Polystyrol (PS), Polymethylmethacrylat (PMMA), Acrylnitril-Butadien-Styrol-Copolymer (ABS), oder Polyamid 6 (PA 6); ein biobasierter Kunststoff, und somit aus nachwachsenden Rohstoffen, wie Celluloseacetat (CA), Biomassebasiertes Polyethylen (Bio-PE) oder Polyethylenfuranoat (PEF); ein biologisch abbaubarer Kunststoff wie Polycaprolacton (PCL), Polybutylenadipat-terephthalat (PBAT) oder Polybutylensuccinat (PBS); oder ein biologisch abbaubarer biobasierter Kunststoff wie Polylactide (PLA), Polyhydroxyalkanoate (PHA) oder Thermoplastische Stärke (TPS), wobei der Kunststoff gegebenenfalls auch oberflächenbehandelt sein kann. Bevorzugt werden recycelte Kunststoffe. Ganz besonders bevorzugt werden der Behälter (2) und der Beutel (3) auch biologisch abbaubarem biobasiertem Kunststoff, und somit aus nachwachsenden Rohstoffen, hergestellt. Dies erhöht deutlich die Nachhaltigkeit und Umweltverträglichkeit der Refill-Verpackung (1). Dabei ist es besonders vorteilhaft, wenn das Material des Behälters (2) und/oder des Beutels (3) fett- und feuchtigkeitsresistent sind, d.h. hydrophobe wie auch oleophobe Eigenschaften aufweist.

Der Verschluss (4) der Refill-Verpackung (1) weist auf einer Seite eine Öffnung auf, welche an die Beutelöffnung (3.1) des Beutels angebracht, insbesondere angeschraubt oder aufgesteckt, werden kann. Auf der gegenüberliegenden Seite des Verschlusses, d.h. bei der Öffnung, aus welcher das Produkt (5) aus dem Beutel (3) und durch den Verschluss (4) herausfliesst, ist der Verschluss (4) vorteilhafterweise in Form eines Drehverschlusses, Klickverschlusses, Klappverschlusses, Feder-verschlusses, und/oder Schiebeverschlusses ausgebildet, wobei der Verschluss gegebenenfalls auch einen Pump- oder Sprayaufsatz aufweisen kann. Der Verschluss (4) ist bevorzugt aus Kunststoff, Metall und/oder Plastik, insbesondere aus biobasiertem Kunststoff, biologisch abbaubarem Kunststoff und/oder biologisch abbaubarem biobasiertem Kunststoff, wobei der Verschluss (4) gegebenenfalls magnetische, magnetisierte und/oder magnetisierbare Teile umfassen kann, um die Refill-Verpackung (1) über den Verschluss (4) an einer anderen Refill-Verpackung (1) oder an einer Haltevorrichtung (8) anzubringen.

Ist der Verschluss (4) ein Drehverschluss, d.h. Schraubverschluss, muss er in der Regel ganz entfernt werden, um das Produkt (5) direkt aus dem Beutel (3) durch die Beutelöffnung (3.1) - und somit aus der Refill-Verpackung (1) - zu entnehmen.

Ist der Verschluss (4) als Klickverschluss, Klappverschluss, Federverschluss, und/oder Schiebeverschlusses, gegebenenfalls auch einen Pump- oder Sprayaufsatz, ausgebildet, gelangt das Produkt (5) vom Beutel (3) durch den Verschluss (4) aus der Refill-Verpackung (1).

Der Verschluss (4) hat den Vorteil, dass er - beispielweise bei einem Wechsel des Beutels (3) - auf einfache Art und Weise gereinigt und vielfach wieder verwendet werden kann.

### Das System (9)

Das erfindungsgemässe System (9) ist besonders geeignet, wenn eine Vielzahl von Refill-Verpackungen (1) - typischerweise mit unterschiedlichen Inhalten - am gleichen Ort, beispielsweise in einem Kosmetiksalon, verwendet werden. Dadurch sind die einzelnen Refill-Verpackungen (1) mit den verschiedenen Produkten (5) immer gut erreichbar und können nicht umfallen. Dabei ist das System (9) für Refill-Verpackungen (1) mit kleineren und mittleren Beutelvolumina bis ca. 1 Liter besonders geeignet.

Das System (9) umfasst eine Vielzahl der erfindungsgemässen Refill-Verpackungen (1), wobei die Refill-Verpackungen (1) mindestens ein magnetisches (6) oder magnetisierbares (7) Element aufweisen, sowie eine magnetische oder magnetisierbare Haltevorrichtung (8) zur magnetischen Befestigung der Refill-Verpackungen (1) am Element (6, 7).

Die magnetische Haltevorrichtung (8) ist bevorzugt in Form
- Einer flächigen Haltevorrichtung (8), die bevorzugt vertikal und gegebenenfalls an einer Wand - typischerweise fest - angeordnet ist, oder
- Einer freistehende Haltvorrichtung (8), die bevorzugt drehbar und/oder tragbar ist.

### Das Verfahren

Das erfindungsgemässe Verfahren zum Befüllen und Entnehmen eines pastösen und/oder crèmigen Produkts (5) aus der erfindungsgemässen Refill-Verpackung (1)
- Werden die mindestens zwei Teile (2a, 2b) des äusseren Behälters (2) geöffnet. Umfasst der Behälter (2) ein- oder zweiteiliges, aufklappbares inneres Gerüst (2.1) und eine flexible äussere Behälterschicht (2.2), wird zunächst die Behälterschicht (2.2) vom Gerüst (2.1) abgezogen und das Gerüst (2.1) aufgeklappt,
- Wird der mit dem Beutelverschluss (3.2) verschlossene und dem pastösen oder crèmigen Produkt (5) gefüllte innere Beutel (3) so in einen Teil (2a) oder zwischen die Teile (2a, 2b) gelegt, dass der Beutel (3) innerhalb und die Beutelöffnung (3.1) mit dem Beutelverschluss (3.2) ausserhalb des geöffneten Behälters (2) zu liegen kommt,
- Werden die Teile (2a, 2b) verschlossen, wodurch der innere Beutel (3) durch den Behälter (2) umgeben wird und die Beutelöffnung (3.1) und gegebenenfalls der Beutelverschluss (3.2) ausserhalb des Behälters (2) liegt, und somit die Refill-Verpackung (1) mit dem Produkt (5) befüllt ist. Umfasst der Behälter (2) ein Gerüst (2.1) und eine äussere Behälterschicht (2.2), wird zunächst das Gerüst (2.1) zugeklappt und die Behälterschicht (2.2) über das Gerüst (2.1) gezogen,
- Wird gegebenenfalls der Beutelverschluss (3.2) vom Beutel (3) entfernt und durch den Verschluss (4) ersetzt,
- Wird der Verschluss (4) geöffnet oder von der Beutelöffnung (3.1) entfernt, und
- Werden einander gegenüberliegende Flächen des Behälters (2) in der Mitte zusammengedrückt, um das Produkt (5) aus dem Beutel (3) durch die Beutelöffnung (3.1) und gegebenenfalls den geöffneten Verschluss (4) herauszudrücken, wodurch das Produkt (5) von der Refill-Verpackung (1) entnommen wird.

In einer Ausführungsform des Verfahrens wird die Refill-Verpackung (1) nach dem Einlegen eines gefüllten Beutels (3) in den Behälter (2) und/oder nach der Entnahme von Produkt (5)
- an der Haltevorrichtung (8) des erfindungsgemässen Systems (9) befestigt, und/oder
- an mindestens eine andere Refill-Verpackung (1), insbesondere neben oder über eine Refill-Verpackung (1), angebracht.

In einer weiteren Ausführungsform des Verfahrens wird ein leerer Beutel (3) im Behälter (2) der Refill-Verpackung (1) durch einen neuen, gefüllten Beutel (3) ersetzt, wobei
- Die mindestens zwei Teile (2a, 2b) des äusseren Behälters (2) geöffnet werden,
- Der leere innere Beutel (3) entfernt wird und durch einen neuen, vollen Beutel (3) ersetzt wird,
- Die mindestens zwei Teile (2a, 2b) des äusseren Behälters (2) wieder verschlossen werden, und
- Gegebenenfalls der Beutelverschluss (3.2) des inneren Beutels (3) von der Beutelöffnung (3.1) entfernt und durch den Verschluss (4) ersetzt wird.

### Die Verwendung

Die erfindungsgemässe und erfindungsgemäss erhaltene Refill-Verpackung (1) sowie das erfindungsgemässe System (9) können überraschenderweise vielfach verwendet werden.

Eine ganz besonders bevorzugte Verwendung der Refill-Verpackung (1) ist für flüssige, pastöse oder crèmige Produkte (5) in Form von Kosmetika wie Duschgele, Lotion, Zahnpasta, Mundwasser oder Rasierschaum; Lebensmittel wie Ketchup oder Mayonnaise; pharmazeutische Produkte wie Wundsalben; sowie Reinigungs- Pflege- und/oder Waschmittel für Körper, Haushalt, Gesundheitswesen und Industrie.

Dabei umfassen die Kosmetika bevorzugt Gesichts- und/oder Körperpflegeprodukte, Hautpflegemittel, Zahn- und Mundpflegmittel, Mittel zur Behandlung von Haaren, Haut, Nägel und Zähnen, Mittel zur Beeinflussung des Körpergeruchs wie Parfüm und Eau de Toilette, Mittel zur Gesicht und/oder Körperpflege, Reiniger, Tonic, Serum und/oder Crèmen sind.

Es werden folgende Bezugszeichen verwendet:
- 1: Refill-Verpackung
- 2: äusseren Behälter
2a, 2b zwei Teile des äusseren Behälters
2.1 ein- oder zweiteiliges Gerüst
2.2 flexible äussere Behälterschicht

- 3: inneren Beutel
3.1 Beutelöffnung
3.2 Beutelverschluss

- 4: Verschluss
- 5: pastöses oder crèmiges Produkt
- 6: magnetisches Element
- 7: magnetisierbares Element
- 8: magnetische oder magnetisierbare Haltevorrichtung
- 9: System

Im Folgenden werden nicht-limitierende, bevorzugte Ausführungsformen der erfindungsgemässen Refill-Verpackung (1) und des erfindungsgemässen Systems (9) anhand der nachfolgenden Zeichnungen beschrieben. Diese sind nicht einschränkend auszulegen und werden als Bestandteil der Beschreibung verstanden:
- Fig. 1: offenbart die Refill-Verpackung (1) mit dem Verschluss (4) mit Klickverschluss. Auf einer Seite des äusseren Behälters (2) ist beispielhaft ein streifenförmiges magnetisches (6) oder magnetisierbaren (7) Element angebracht, mit welchem die Verpackung (1) entweder an eine andere Verpackung (1) mit einem magnetischen (6) oder magnetisierbaren (7) Element oder an eine magnetische oder magnetisierbare Haltevorrichtung (8) angebracht werden kann.
Die Refill-Verpackung (1) weist zudem beispielhaft an der dem Verschluss (4) entgegengesetzten Seite ein Element (6, 7), um zwei Refill-Verpackungen (1) übereinander zu stapeln. Dabei ist es vorteilhaft, wenn auch der Verschluss (4) ein Element (6, 7) mit gegenteiligem Magnetpol umfasst.
- Fig. 2: zeigt die Refill-Verpackung (1) mit geöffnetem äusseren Behälter (2, 2a, 2b), innerem Behälter (3) mit Beutelöffnung (3.1) und Beutelverschluss (3.2) sowie dem Verschluss (4), welcher nach Entfernung des Beutelverschlusses (3.2) als Verschluss des Behälters (3) dient. Der innere Behälter enthält das Produkt (5).
Der äussere Behälter (2) umfasst zwei Teile (2a, 2b), die auf einer Seite beispielsweise mittels Schnappverschluss, Federverschluss, Federscharnier, Kipp-Klapp oder dünnem, flexiblem Kunststoff miteinander verbunden sind. Dadurch ist der äussere Behälter (2) reversibel auf- und zuklappbar.
Die obere Seite (2b) des Behälters ist aufgeklappt, sodass die innere Seite des Behälters (2), in welche der Beutel (3) gelegt wird, sichtbar wird.
An einem Teil (2b) des Behälters (2) ist ein streifenförmiges magnetisches (6) oder magnetisierbares (7) Element angedeutet, welches auf der unteren, nicht sichtbaren Seite des Teils (2b) angeordnet ist. Ein weiteres Element (6, 7) ist am Boden des Behälters angeordnet.
- Fig. 3: zeigt beispielhaft einen zweiteiligen (2a, 2b) äusseren Behälter (2) der Refill-Verpackung (1) mit Rückseite (2a) und Vorderseite (2b) des Behälters (2), wobei ein Teil (2b) in den anderen Teil (2a) gesteckt werden kann. Dabei ist ein kleiner Bereich der Vorderseite im Bereich des Behälterbodens mit der Rückseite (2a) verbunden, wobei die Vorderseite (2b) mit den angebrachten Ausstülpungen zur Befestigung in diesen Bereich eingefügt werden kann.
Analog zu Fig. 1 und Fig. 2 ist auf einer Seite des Teils (2b) beispielhaft ein streifenförmiges, und am Boden des anderen Teils (2a) ein rundes magnetisches (6) oder magnetisierbares (7) Element angebracht.
- Fig. 4: zeigt das aufgeklappte innere Gerüst (2.1), welches ein Teil des äusseren Behälters (2) bildet. Das Gerüst (2.1) bildet ein Teil (2a) des Behälters (2) und ist beispielhaft mit magnetischem Draht gefertigt, wodurch das Gerüst (2.1) gleichzeitig das magnetische (6) oder magnetisierbare (7) Element bildet. Dadurch kann das Gerüst (21) an einer magnetischen oder magnetisierbaren Haltevorrichtung (8) reversibel angebracht werden.
Die beiden aufklappbaren Elemente des Gerüsts (2.1) sind an einer Stelle beispielhaft mit einem Scharnier miteinander verbunden, sodass es reversibel auf- und zuklappbar ist. Gegenüber dem Scharnier weisen die beiden Teile des Gerüsts (2.1) eine halbkreisförmige Biegung auf, in welche die Beutelöffnung (3.1) des Beutels gelegt werden kann. Die halbkreisförmigen Biegungen sind so geformt, dass die Beutelöffnung (3.1) des Beutels formschlüssig in die diese eingelegt werden kann. Bei Bedarf können die halbreisförmigen Biegungen eine - typischerweise ebenfalls halbkreisförmige - Dichtung enthalten, damit die Beutelöffnung (3.1) besser aufgenommen werden kann und dass beim Zusammendrücken der äusseren Behälterschicht (2.2) - und somit des Beutels (3) - die Luft nicht unnötig entweicht.
- Fig. 5: zeigt beispielhaft den Behälter (2) umfassend ein aufklappbares inneres Gerüst (2.1), in welchem ein Beutel (3) angeordnet ist. Die Beutelöffnung (3.1) des Beutels (3) wird durch die beiden halbkreisförmigen Biegungen, die Teil des Gerüsts (2.1) sind, gehalten. Das Gerüst (2.1) ist beispielhaft mit magnetischem Draht gefertigt, wodurch das Gerüst (2.1) als magnetisches (6) oder magnetisierbares (7) Element ausgebildet ist. Somit kann das Gerüst (2.1) an einer magnetischen Haltevorrichtung oder magnetisierbaren (8) reversibel angebracht werden.
Das Gerüst (2.1.) bildet ein Teil (2a) des äusseren Behälters (2) und ist mit dem anderen Teil (2b), d.h. der äusseren Behälterschicht (2.2), umgeben, d.h. überzogen. Dadurch bildet die Behälterschicht (2.2) - bis auf die Öffnung im Bereich der Beutelöffnung (3.1) - den Behälter (2) vollständig.
Die Behälterschicht (2.2) ist beispielhaft aus transparentem, flexiblem Material gefertigt, sodass die Produktbezeichnung des Produkts (5) («Produkt xy»), welches im Beutel (3) enthalten ist, ersichtlich ist.
- Fig. 6: offenbart zwei Refill-Verpackungen (1), welche mittels magnetischem (6) oder magnetisierbarem (7) Element, welches jeweils am Boden der einzelnen Refill-Verpackungen (1) angebracht ist, miteinander verbunden sind.
Die Refill-Verpackungen (1) umfassen je einen äusseren Behälter (2), inneren Beutel (3) mit Produkt (5), einen Verschluss (4), welcher jeweilige die Beutelöffnung (3.1) verschliesst, sowie je ein magnetisches (6) oder magnetisierbares (7) Element.
Der Verschluss (4) ist so ausgebildet, dass die untere RefillVerpackung (1) zusammen mit der oberen Verpackung (1) stabil auf dem Verschluss der unteren Refill-Verpackung (1) stehen kann. Der Beutel (3) der unteren Refill-Verpackung (1) ist schon teilweise entleert, während der Beutel (3) der oberen Refill-Verpackung (1) noch voll ist. Indem die Öffnung des Behälters (2) der Beutelöffnung (3.1) des Beutels (3) angepasst ist, kann das Produkt (5) auch bei Teilbefüllungen des Beutels (3) problemlos aus dem Beutel (3) gepresst werden. Um dies zu unterstützen, kann bei höherviskosen Produkten (5) in die Öffnung des Behälters (2) auch eine Dichtung gelegt werden, sodass beim Zusammenpressen des Behälters (2) nicht die Luft durch Spalten der Öffnung entweicht.
- Fig. 7: zeigt beispielhaft eine weitere Ausführungsform des äusseren Behälters (2) der erfindungsgemässen Refill-Verpackung (1), wobei diese sowohl ein magnetisches (6) wie auch ein magnetisierbares (7) Element aufweist. Die beiden Teile (2a, 2b) des Behälters (2) sind mit einem Scharnier seitlich aneinander befestigt. Der Teil (2b) weist ein mit gestrichelter Linie dargestelltes magnetisches Element (6) auf, welches sowohl den in der Figur oberen Teil bedeckt als auch in Form eines Streifens entlang der Seite sowie entlang des unteren Rands des Teils (2b). Das magnetische Element (6) ist beispielhaft an einem härteren Kunststoff angebracht, wodurch der äussere Behälter (2) auch eine gewisse Stabilität erhält. Dies erlaubt, dass der grösste Teil des Teils (2b) aus weichem Kunststoff, beispielsweise mit einem Biegemodul E_{f} von beispielsweise 50 bis 2000 MPa, insbesondere bis 1000 MPa, hergestellt werden kann.
Der Teil (2a) ist analog aufgebaut, wobei anstelle des magnetischen Elements (6) beispielhaft ein magnetisierbares Element (7) verwendet wird.
Die beiden, in der Darstellung oberen, grau dargestellten Bereiche des äusseren Behälters sind beispielhaft aus härterem Kunststoff mit beispielsweise 2000 bis 5000 MPa. Dadurch geben sie dem Behälter die gewünschte, stabile Form.
In der Mitte des oberen Teils des Teils (2b) des Behälters (2) ist beispielhaft ein Hacken angebracht. Daran kann der innere Beutel (3) - sofern er dazu ausgelegt ist - eingehängt werden. Ein geeigneter Beutel mit einer, dem Verschluss gegenüber angeordneter Öffnung ist in Fig. 9 dargestellt.
- Fig. 8a: zeigt beispielhaft den dem Behälter (2) von Fig. 7 komplementären Verschluss (4), welcher mittels magnetischem resp. magnetisierbarem oberen Rand mit dem unteren Rand des Behälters von Fig. 7 verbindet. Dieser Rand ist am - in der Darstellung - oberen Teil eines kegelförmigen Verschlusses befestigt.
Der Verschluss (4) umfasst eine zylinderförmige Öffnung, in welche der Spout des Beutels (3; siehe Fig. 9) eingefügt und so fixiert werden kann.
Im unteren Bereich der Darstellung ist beispielhaft die aufgeklappte Öffnung des Verschlusses gezeigt, welche beispielhaft mittels Scharnier mit dem Rest des Verschlusses verbunden ist. In der Mitte der Öffnung befindet sich beispielhaft eine Noppe, welche die Öffnung des Beutelverschlusses (3.2) verschliessen kann, sofern ein Beutel (3) eingefügt ist.
Beispielhaft weist der in der Darstellung äussere untere Bereich ein kreisförmiges magnetisches Element (6) auf. Komplementär dazu ist an der Innenseite der Öffnung des Verschlusses (4) ein magnetisierendes Element (7) angeordnet, welches - wenn verschlossen-auf das magnetische Element (6) trifft, wodurch magnetische Kräfte den Verschluss (4) - und somit die Refill-Verpackung (1)-reversibel verschliessen.
- Fig. 8b: stellt die in Fig. 7 obere äussere Oberfläche dar, wobei die beiden Teile (2a, 2b) des äusseren Behälters (2) verschlossen sind. Dabei umfasst der zum Teil (2b) gehörige Bereich (6) ein magnetisches Element (6) auf und der zum Teil (2a) gehörige Bereich (7) ein magnetisierbares Element (7). Dadurch können zwei Refill-Verpackungen (1) mittels Magnetkräfte reversibel aneinander befestigt werden. Eine solche Anordnung ist in Fig. 10 dargestellt.
- Fig. 9: zeigt beispielhaft einen Beutel (3) mit Beutelöffnung (3.1) und Beutelverschluss (3.2). Der Beutelverschluss (3.2) ist in den Zylinder des Verschlusses (4, nicht dargestellt) eingefügt.
Der Beutel (3) weist einen Spout, auch Tülle oder Ausguss genannt, auf, welcher die zylinderförmige Beutelöffnung (3.1) und gegebenenfalls den Beutelverschluss (3.2) umfasst. Der Spout kann in die zylinderförmige Öffnung des Verschlusses (4, siehe Fig. 8a) eingefügt werden.
Der Beutel (3) weist der Beutelöffnung (3.1) gegenüberliegend eine Öffnung auf, welche in den Hacken der Fig. 7 eingefügt werden kann. So ist der Beutel (3) an zwei gegenüberliegenden Seiten mit dem äusseren Behälter (2) verbunden.
- Fig 10: zeigt beispielhaft zwei Refill-Verpackungen (1), welche mittels Magnetkräften, d.h. mittels magnetischem (6) und magnetisierbarem (7) Element, aneinander reversibel befestigt sind. Die Refill-Verpackungen (1) können aus dem äusseren Behälter (2) der Fig. 7, dem Verschluss (4) der Fig. (8a), der dem Verschluss (4) entgegengesetzten Oberfläche der Fig. (8b), sowie dem Beutel (3) mit Verschluss (4) der Fig. 9 zusammengesetzt sein.
- Fig. 11a: zeigt beispielhaft das System (9) von oben mit einer Vielzahl an Refill-Verpackungen (1) verschiedener Grössen und Formen, welche mittels magnetischem (6) resp. magnetisierbaren (7) Element an der magnetische oder magnetisierbaren Haltevorrichtung (8) angebracht sind.
- Fig. 11b: zeigt analog Fig. 5a eine seitliche Ansicht des Systems (9) mit zwei Refill-Verpackungen (1), welche am Behälter (2) mittels magnetischem (6) oder magnetisierbarem (7) Element an der magnetische oder magnetisierbaren Haltevorrichtung (8) angebracht sind. Die Refill-Verpackungen (1) sind beispielhaft so angeordnet, dass der Verschluss (4) - und somit die Öffnung der Refill-Verpackungen (1) nach unten zeigen. Dadurch fliessen niedrig bis mittelviskose Produkte (5) Richtung Öffnung und lassen sich so einfacher aus dem Beutel (3) der Refill-Verpackung (1) drücken.

## Patentansprüche

1. Refill-Verpackung (1) für pastöse und/oder crèmige Produkte, wobei die Produkte von Hand aus der Refill-Verpackung (1) entnommen werden können, umfassend einen äusseren Behälter (2) und einen inneren Beutel (3) mit Beutelöffnung (3.1), sowie einem Verschluss (4), wobei der innere Beutel (3) ein pastöses oder crèmiges Produkt (5) enthalten und der äussere Behälter (2) den inneren Beutel (3) aufnehmen kann, **dadurch gekennzeichnet, dass** der äussere Behälter (2)
- aus mindestens zwei Teilen (2a, 2b) besteht, wobei die Teile (2a, 2b), und somit der Behälter (2), reversibel verschliessbar sind,
- aus einem oder mehreren Materialien hergestellt ist, welche ein Biegemodul E_{f} nach DIN EN ISO 178 von 50 bis 5'000 MPa, insbesondere von 100 bis 3'000 MPa, und eine Wanddicke von 0.2 bis 4 mm, insbesondere von 0.5 bis 3 mm, gemessen nach DIN 862/ Form A1 mit einem Mikrometer aufweisen, wodurch der äussere Behälter reversibel zusammendrückbar ist, und
- mindestens ein magnetisches (6) Element aufweist.

2. Refill-Verpackung (1) nach Anspruch 1, **dadurch gekennzeichnet, dass** die mindestens zwei Teile (2a, 2b) des äusseren Behälters (2)
i) Reversibel ineinander gesteckt werden können,
ii) Auf einer Seite miteinander verbunden sind, insbesondere mittels Schnappverschluss, Federverschluss, Federscharnier, Kipp-Klapp, oder dünnem, flexiblem Kunststoff, und dadurch gemeinsam den äusseren Behälter (2) bilden, welcher reversibel auf- und zuklappbar ist, oder
iii) ein ein- oder zweiteiliges, aufklappbares inneres Gerüst (2.1) umfassen, welches den Beutel (3) aufnehmen und im Bereich der Beutelöffnung (3.1) umschliessen kann, sowie eine flexible äussere Behälterschicht (2.2), welche reversibel über das zugeklappte Gerüst (2.1) gezogen werden kann.

3. Refill-Verpackung (1) nach Anspruch 1 oder 2, **dadurch gekennzeichnet, dass** der äussere Behälter (2) eine Öffnung (2.1) aufweist, welche die Beutelöffnung (3.1) des inneren Beutels (3) aufnimmt, sodass, wenn die mindestens zwei Teile (2a, 2b) zum Behälter (2) verschlossen sind, der innere Beutel (3) durch den Behälter (2) umschlossen ist und die Beutelöffnung (3.1) und der Verschluss (3.2, 4) aus der Öffnung (2.1) des Behälters (2) ragt, wobei bevorzugt
- Die Beutelöffnung (3.1) durch die Öffnung (2.1) des geschlossenen Behälters (2) fixiert wird, und/oder
- Im Bereich der Öffnung (2.1) eine Dichtung zum Fixieren der Beutelöffnung (3.1) in der Öffnung (2.1) des geschlossenen Behälters (2) angebracht ist.

4. Refill-Verpackung (1) nach mindestens einem der Ansprüche 1 bis 3, **dadurch gekennzeichnet, dass** der äussere Behälter (2) mindestens ein magnetisches (6) und gegebenenfalls mindestens ein magnetisierbares (7) Element aufweist, wobei das Element (6, 7)
- an mindestens einer seitlichen Seite des äusseren Behälters (2),
- am Verschluss (4) sowie an der dem Verschluss (4) gegenüberliegenden Seite des äusseren Behälters (3) angeordnet ist, und/oder
- das innere Gerüst (2.1), oder ein Teil davon, ist,
wobei das magnetische Element (6) auf magnetischem oder magnetisiertem Material beruht und die Elemente (6, 7) bevorzugt eine Haftkraft von höchstens 5 kg, bevorzugt höchstens 3 kg, insbesondere höchstens 1 kg, aufweist.

5. Refill-Verpackung (1) nach mindestens einem der Ansprüche 1 bis 4, **dadurch gekennzeichnet, dass**
- der innere Beutel (3) verschliessbar und bevorzugt ein Einweg-Beutel ist, und/oder
- das pastöse oder crèmige Produkt (5) eine Viskosität von 1'000 bis 100'000 mPas, insbesondere von 1'000 bis 60'000 mPas, gemessen als Brookfield Viskosität gemäss ISO 2555:2018 bei 23°C und 50% RH, aufweist.

6. Refill-Verpackung (1) nach mindestens einem der Ansprüche 1 bis 5, **dadurch gekennzeichnet, dass** der äussere Behälter (2) und/oder der innere Beutel (3) aus Zellstoff oder Kunststoff gefertigt ist, wobei der Kunststoff ein konventioneller Kunststoff wie PE, PP, PET oder PVC; ein biobasierter Kunststoff wie Celluloseacetat (CA), Biomassebasiertes Polyethylen (Bio-PE) oder Polyethylenfuranoat (PEF); ein biologisch abbaubarer Kunststoff wie Polycaprolacton (PCL), Polybutylenadipat-terephthalat (PBAT) oder Polybutylensuccinat (PBS); oder ein biologisch abbaubarer biobasierter Kunststoff wie Polylactide (PLA), Polyhydroxyalkanoate (PHA) oder Thermoplastische Stärke (TPS) ist, wobei der Kunststoff gegebenenfalls auch oberflächenbehandelt sein kann.

7. Refill-Verpackung (1) nach mindestens einem der Ansprüche 1 bis 6, **dadurch gekennzeichnet, dass** der Verschluss (4) ein Drehverschluss, Klickverschluss, Klappverschluss, Federverschluss, und/oder Schiebeverschluss ist, wobei der Verschluss (4) bevorzugt aus Kunststoff, Metall, Plastik, insbesondere aus biobasiertem Kunststoff, biologisch abbaubarem Kunststoff und/oder biologisch abbaubarem biobasiertem Kunststoff ist, und der Verschluss (4) gegebenenfalls magnetische, magnetisierte und/oder magnetisierbare Teile umfassen kann.

8. System (9) umfassend eine Vielzahl von Refill-Verpackungen (1) nach mindestens einem der Ansprüche 1 bis 7, wobei die Refill-Verpackungen (1) mindestens ein magnetisches Element (6) aufweisen, sowie eine magnetische oder magnetisierbare Haltevorrichtung (8) zur magnetischen Befestigung der Refill-Verpackungen (1).

9. System nach Anspruch 8, **dadurch gekennzeichnet, dass** die magnetische oder magnetisierbare Haltevorrichtung (8)
- Ein flächige Haltevorrichtung (8) ist, die bevorzugt vertikal und gegebenenfalls an einer Wand angeordnet ist, oder
- Eine freistehende Haltvorrichtung (8) ist, die bevorzugt drehbar und/oder tragbar ist.

10. Verfahren zum Befüllen und Entnehmen eines pastösen und/oder crèmigen Produkts (5) aus der Refill-Verpackung (1) nach mindestens einem der Ansprüche 1 bis 7, **dadurch gekennzeichnet, dass**
- Die mindestens zwei Teile (2a, 2b) des äusseren Behälters (2) geöffnet werden,
- Der mit dem Beutelverschluss (3.2) verschlossene und dem pastösen oder crèmigen Produkt (5) gefüllte innere Beutel (3) so in einen Teil (2a) oder zwischen die Teile (2a, 2b) gelegt wird, dass der Beutel (3) innerhalb und die Beutelöffnung (3.1) mit dem Beutelverschluss (3.2) ausserhalb des geöffneten Behälters (2) zu liegen kommt,
- Die Teile (2a, 2b) verschlossen werden, wodurch der innere Beutel (3) durch den Behälter (2) umgeben wird und die Beutelöffnung (3.1) ausserhalb des Behälters (2) liegt, und somit die Refill-Verpackung (1) mit dem Produkt (5) befüllt ist,
- Der Verschluss (4) geöffnet oder von der Beutelöffnung (3.1) entfernt wird, und
- einander gegenüberliegende Flächen des Behälters (2) in der Mitte zusammengedrückt werden, um das Produkt (5) aus dem Beutel (3) durch die Beutelöffnung (3.1) herauszudrücken, wodurch das Produkt (5) von der Refill-Verpackung (1) entnommen wird.

11. Verfahren nach Anspruch 10, **dadurch gekennzeichnet, dass** neben der Beutelöffnung (3.1) auch der Beutelverschluss (3.2) ausserhalb des Behälters (2) liegt und gegebenenfalls der Beutelverschluss (3.2) vom Beutel (3) entfernt wird und durch den Verschluss (4) ersetzt wird.

12. Verfahren nach mindestens einem der Ansprüche 10 oder 11, **dadurch gekennzeichnet, dass** die Refill-Verpackung (1) nach dem Einlegen eines gefüllten Beutels (3) in den Behälter (2) und/oder nach der Entnahme von Produkt (5)
- an der Haltevorrichtung (8) des Systems (9) nach Anspruch 8 befestigt wird, und/oder
- an mindestens eine andere Refill-Verpackung (1), insbesondere neben oder über eine Refill-Verpackung (1), angebracht wird.

13. Verfahren nach Anspruch 10 oder 12, **dadurch gekennzeichnet, dass** ein leerer Beutel (3) im Behälter (2) der Refill-Verpackung (1) durch einen neuen, gefüllten Beutel (3) ersetzt wird, wobei
- Die mindestens zwei Teile (2a, 2b) des äusseren Behälters (2) geöffnet werden,
- Der leere innere Beutel (3) entfernt wird und durch einen neuen, vollen Beutel (3) ersetzt wird,
- Die mindestens zwei Teile (2a, 2b) des äusseren Behälters (2) wieder verschlossen werden, und
- Gegebenenfalls der Beutelverschluss (3.2) des inneren Beutels (3) von der Beutelöffnung (3.1) entfernt und durch den Verschluss (4) ersetzt wird.

14. Verwendung der Refill-Verpackung (1) nach mindestens einem der Ansprüche 1 bis 7 und des Systems (9) nach Anspruch 8 oder 9, für flüssige, pastöse oder crèmige Produkte (5) in Form von Kosmetika, Lebensmittel, pharmazeutische Produkte, Reinigungs- Pflege- und/oder Waschmittel für Körper, Haushalt, Gesundheitswesen und Industrie.

15. Verwendung nach Anspruch 14, **dadurch gekennzeichnet, dass** die Kosmetika Gesichts- und/oder Körperpflegeprodukte, Hautpflegemittel, Zahn- und Mundpflegmittel, Mittel zur Behandlung von Haaren, Haut, und Zähnen, Mittel zur Beeinflussung des Körpergeruchs wie Parfüm und Eau de Toilette, Mittel zur Gesicht und/oder Körperpflege, Reiniger, Tonic, Serum und/oder Crèmen sind.

## Claims

1. A refill packaging (1) for pasty and/or creamy products, wherein the products can be removed by hand from the refill packaging (1), comprising an outer container (2) and an inner bag (3) with bag opening (3.1), and a closure (4), wherein the inner bag (3) can contain a pasty or creamy product (5), and the outer container (2) can accommodate the inner bag (3), **characterized in that** the outer container (2)
- consists of at least two parts (2a, 2b), wherein the parts (2a, 2b) and thus the container (2), are able to be reversibly closed,
- is produced from one or more materials, which have a flexural modulus E_{f} in accordance with DIN EN ISO 178 of 50 to 5'000 MPa, in particular of 100 to 3'000 MPa, and a wall thickness of 0.2 to 4 mm, in particular of 0.5 to 3 mm, measured in accordance with DIN 862/ Form A1 with a micrometer, whereby the outer container is able to be compressed reversibly, and
- has at least one magnetic element (6).

2. The refill packaging (1) according to Claim 1, **characterized in that** the at least two parts (2a, 2b) of the outer container (2)
i) can be inserted reversibly into one another,
ii) are connected to one another on one side, in particular by means of a snap closure, spring closure, spring hinge, tilt-flap, or thin, flexible synthetic material, and thereby form together the outer container (2), which is able to be flapped open and closed reversibly, or
iii) comprises a one- or two-part inner structure (2.1), able to be flapped open, which can accommodate the bag (3) and can surround the latter in the region of the bag opening (3.1), and a flexible outer container layer (2.2) which can be drawn reversibly over the flapped-closed structure (2.1).

3. The refill packaging (1) according to Claim 1 or 2, **characterized in that** the outer container (2) has an opening (2.1), into which the bag opening (3.1) of the inner bag (3) receives, so that the at least two parts (2a, 2b) are closed to the container (2), the inner bag (3) is surrounded by the container (2) and the bag opening (3.1) and the closure (3.2, 4) projects out from the opening (2.1) of the container (2), wherein preferably
- the bag opening (3.1) is fixed through the opening (2.1) of the closed container (2), and/or
- in the region of the opening (2.1) a seal is arranged for fixing the bag opening (3.1) in the opening (2.1) of the closed container (2).

4. The refill packaging (1) according to at least one of Claims 1 to 3, **characterized in that** the outer container (2) has at least one magnetic element (6) and if applicable at least one magnetizable element (7), wherein the element (6, 7)
- is arranged at at least a lateral side of the outer container (2),
- at the closure (4) and at the side of the outer container (3) lying opposite the closure (4), and/or
- is the inner structure (2.1), or a part thereof,
wherein the magnetic element (6) is based on magnetic or magnetized material, and the elements (6, 7) preferably have a holding force of a maximum of 5 kg, preferably a maximum of 3 kg, in particular a maximum of 1 kg.

5. The refill packaging (1) according to at least one of Claims 1 to 4, **characterized in that**
- the inner bag (3) is closable and is preferably a disposable bag, and/or
- the pasty or creamy product (5) has a viscosity of 1'000 to 100'000 mPas, in particular of 1'000 to 60'000 mPas, measured as Brookfield viscosity in accordance with ISO 2555:2018 at 23°C and 50% RH.

6. The refill packaging (1) according to at least one of Claims 1 to 5, **characterized in that** the outer container (2) and/or the inner bag (3) is manufactured from cellulose or synthetic material, wherein the synthetic material is a conventional synthetic material such as PE, PP, PET or PVC; a biobased synthetic material such as cellulose acetate (CA), biomass-based polyethylene (Bio-PE) or polyethylene furanoate (PEF); a biologically degradable synthetic material such as polycaprolactone (PCL), polybutylene adipate terephthalate (PBAT) or polybutylene succinate (PBS); or a biologically degradable biobased synthetic material such as polactide (PLA), polyhydroxyalkanoate (PHA) or thermoplastic starch (TPS), wherein the synthetic material can also be surface-treated if applicable.

7. The refill packaging (1) according to at least one of Claims 1 to 6, **characterized in that** the closure (4) is a twist closure, click closure, flap closure, spring closure, and/or sliding closure, wherein the closure (4) is preferably made of synthetic material, metal, plastic, in particular of biobased synthetic material, biologically degradable synthetic material and or biologically degradable biobased synthetic material, and the closure (4) can comprise, if applicable, magnetic, magnetized and/or magnetizable parts.

8. A system (9) comprising a plurality of refill packagings (1) according to at least one of Claims 1 to 7, wherein the refill packagings (1) have at least one magnetic element (6), as well as a magnetic or magnetizable holding device (8) for the magnetic attaching of the refill packagings (1).

9. The system according to Claim 8, **characterized in that** the magnetic or magnetizable holding device (8)
- is a flat holding device (8), which is preferably arranged vertically and, if applicable, on a wall, or
- is a freestanding holding device (8) which is preferably able to be rotated and/or carried.

10. A method for filling and removing a pasty and/or creamy product (5) from the refill packaging (1) according to at least one of Claims 1 to 7, **characterized in that**
- the at least two parts (2a, 2b) of the outer container (2) are opened,
- the inner bag (3), closed by the bag closure (3.2) and filled with the pasty or creamy product (5), is placed into a part (2a) or between the parts (2a, 2b) so that the bag (3) comes to lie inside and the bag opening (3.1) comes to lie with the bag closure (3.2) outside the opened container (2),
- the parts (2a, 2b) are closed, whereby the inner bag (3) is surrounded by the container (2) and the bag opening (3.1) lies outside the container (2), and the refill packaging (1) is thus filled with the product (5),
- the closure (4) is opened or is removed from the bag opening (3.1), and
- faces of the container (2) lying opposite one another are compressed in the middle, in order to press out the product (5) from the bag (3) through the bag opening (3.1), whereby the product (5) is removed from the refill packaging (1).

11. The method according to Claim 10, **characterized in that** in addition to the bag opening (3.1), the bag closure (3.2) also lies outside the container (2) and if applicable the bag closure (3.2) is removed from the bag (3) and is replaced by the closure (4).

12. The method according to at least one of Claims 10 or 11, **characterized in that** the refill packaging (1) after the inserting of a filled bag (3) into the container (2) and/or after the removal of product (5)
- is attached to the holding device (8) of the system (9) according to Claim 8, and/or
- is arranged onto at least one other refill packaging (1), in particular adjacent to or over a refill packaging (1).

13. The method according to Claim 10 or 12, **characterized in that** an empty bag (3) in the container (2) of the refill packaging (1) is replaced by a new, filled bag (3), wherein
- the at least two parts (2a, 2b) of the outer container (2) are opened,
- the empty inner bag (3) is removed and replaced by a new, full bag (3),
- the at least two parts (2a, 2b) of the outer container (2) are closed again, and
- if applicable the bag closure (3.2) of the inner bag (3) is removed from the bag opening (3.1) and replaced by the closure (4).

14. A use of the refill packaging (1) according to at least one of Claims 1 to 7 and of the system (9) according to Claim 8 or 9, for liquid, pasty or creamy products (5) in the form of cosmetics, foodstuffs, pharmaceutical products, cleaning-, care- and/or washing agents for the body, household, healthcare and industry.

15. The use according to Claim 14, **characterized in that** the cosmetics are face- and/or body care products, skin care agents, tooth and mouth care agents, agents for the treatment of hair, skin and teeth, agents to affect body odour such as perfume and eau de toilette, agents for face and/or body care, cleanser, tonic, serum and/or creams.

## Revendications

1. Emballage rechargeable (1) pour des produits sous forme de pâte et / ou de crème, les produits pouvant être retirés à la main de l'emballage rechargeable (1), comprenant un réservoir (2) extérieur et un sachet (3) intérieur pourvu d'une ouverture de sachet (3.1) et d'une fermeture (4), le sachet (3) intérieur étant susceptible de contenir un produit (5) sous forme de pâte ou de crème et le réservoir (2) extérieur étant susceptible de recevoir le sachet (3) intérieur, **caractérisé en ce que** le réservoir (2) extérieur
- est constitué d'au moins deux parties (2a, 2b) les parties (2a, 2b) et donc le réservoir (2), pouvant se fermer de manière réversible,
- est fabriqué en une ou en plusieurs matières, lesquels font preuve d'un module de flexion E_{f} selon la norme DIN EN ISO 178 de 50 à 5'000 MPa, notamment de 100 à 3'000 MPa et présente une épaisseur de paroi de 0.2 à 4 mm, notamment de 0.5 à 3 mm, mesurée selon la norme DIN 862/ forme A1, à l'aide d'un micromètre, en conséquence de quoi, le réservoir extérieur est compressible, et
- comporte au moins un élément (6) magnétique.

2. Emballage rechargeable (1) selon la revendication 1, **caractérisé en ce que** les au moins deux parties (2a, 2b) du réservoir (2) extérieur
i) peuvent s'emboîter l'une dans l'autre de manière réversible,
ii) sont assemblées l'une avec l'autre sur un côté, notamment au moyen d'une fermeture à cliquet, d'une fermeture à ressort, d'une charnière à ressort, par bascule et rabat, ou par une mince matière plastique souple, et forment ainsi conjointement le réservoir (2) extérieur, lequel peut s'ouvrir par basculement et se rabattre de manière réversible, ou
iii) comprennent une armature (2.1) intérieure en ou en deux parties, pouvant s'ouvrir par basculement, laquelle est susceptible de recevoir le sachet (3) et de l'entourner dans la zone de l'ouverture de sachet (3.1), ainsi qu'une couche réservoir (2.2) extérieure souple, que l'on peut tirer de manière réversible pardessus l'armature (2.1) rabattue.

3. Emballage rechargeable (1) selon la revendication 1 ou 2, **caractérisé en ce que** le réservoir (2) extérieur comporte une ouverture (2.1), laquelle réceptionne l'ouverture de sachet (3.1) du sachet (3) intérieur, de telle sorte que lorsque les au moins deux parties (2a, 2b) sont fermées vers le réservoir (2), le sachet (3) intérieur soit entouré par le réservoir (2) et l'ouverture de sachet (3.1) et la fermeture (3.2, 4) saillissent hors de l'ouverture (2.1) du réservoir (2), de préférence
- l'ouverture de sachet (3.1) étant fixée par l'ouverture (2.1) du réservoir (2), et / ou
- dans la zone de l'ouverture (2.1) étant monté un joint pour la fixation de l'ouverture de sachet (3.1) dans l'ouverture (2.1) du réservoir (2) fermé.

4. Emballage rechargeable (1) selon au moins l'une quelconque des revendications 1 à 3, **caractérisé en ce que** le réservoir (2) extérieur comporte au moins un élément magnétique (6) et le cas échéant au moins magnétisable (7), l'élément (6, 7)
- étant placé sur au moins un côté extérieur du réservoir (2) extérieur,
- étant placé sur la fermeture (4), ainsi que sur le côté du réservoir (3) extérieur qui est opposé à la fermeture (4), et / ou
- constitue l'armature (2.1) intérieure ou une partie de celle-ci,
l'élément magnétique (6) reposant sur une matière magnétique ou magnétisable et les éléments (6, 7) faisant preuve de préférence d'un pouvoir adhésif d'un maximum de 5 kg, de préférence d'un maximum de 3 kg, notamment d'un maximum de 1 kg.

5. Emballage rechargeable (1) selon au moins l'une quelconque des revendications 1 à 4, **caractérisé en ce que**
- le sachet (3) intérieur peut se fermer et est de préférence un sachet jetable, et / ou
- le produit (5) sous forme de pâte ou de crème fait preuve d'une viscosité de 1'000 à 100'000 mPas, notamment de 1'000 à 60'000 mPas, mesurée en tant que viscosité Brookfield selon la norme ISO 2555 : 2018 à 23 °C et 50 % RH.

6. Emballage rechargeable (1) selon au moins l'une quelconque des revendications 1 à 5, **caractérisé en ce que** le réservoir (2) extérieur et / ou le sachet (3) intérieur sont fabriqués en une pâte ou en une matière plastique, la matière plastique étant une matière plastique conventionnelle, telle que le PE, le PP, le PET ou le PVC ; une matière plastique constituée de composants biologiques, telle qu'un acétate de cellulose (CA), un polyéthylène ou un polyéthylène furanoate (PEF) issu d'une biomasse (PE bio) ; une matière plastique biodégradable, telle que le polycaprolactone (PCL), un téréphtalate de polybutylène adipate (PBAT) ou un succinate de polybutylène (PBS) ; ou une matière plastique biodégradable, constituée de composants biologiques, comme des polylactides (PLA), des polyhydroxyalcanoates (PHA) ou un amidon thermoplastique (TPS), le cas échéant, la matière plastique pouvant avoir également bénéficié d'un traitement de surface.

7. Emballage rechargeable (1) selon au moins l'une quelconque des revendications 1 à 6, **caractérisé en ce que** la fermeture (4) est une fermeture rotative, une fermeture encliquetable, une fermeture à charnière, une fermeture à ressort et / ou une fermeture coulissante, la fermeture (4) étant de préférence en matière plastique, en en métal, en plastique, notamment en une matière plastique constituée de composants biologiques, une matière plastique biodégradable et / ou une matière plastique biodégradable, constituée de composants biologiques, et la fermeture (4) pouvant comprendre le cas échéant des parties magnétiques, magnétisées et / ou magnétisables.

8. Système (9), comportant une pluralité d'emballages rechargeables (1) selon au moins l'une quelconque des revendications 1 à 7, les emballages rechargeables (1) comportant au moins un élément magnétique (6), ainsi qu'un dispositif de maintien magnétique ou magnétisable (8) pour la fixation magnétique des emballages rechargeables (1).

9. Système selon la revendication 8, **caractérisé en ce que** le dispositif de maintien (8) magnétique ou magnétisable
- est un dispositif de maintien (8) plan, qui est placé de préférence à la verticale et le cas échéant sur un mur, ou
- est un dispositif de maintien (8) autoportant, qui est de préférence rotatif et / ou portable.

10. Procédé, destiné à charger et à prélever un produit sous forme de pâte et / ou de crème (5) dans l'emballage rechargeable (1) selon au moins l'une quelconque des revendications 1 à 7, **caractérisé en ce que**
- l'on ouvre les au moins deux parties (2a, 2b) du réservoir (2) extérieur,
- l'on pose le sachet (3) intérieur fermé par la fermeture de sachet (3.2) et rempli avec le produit sous forme de pâte et / ou de crème (5) dans une partie (2a) ou entre les parties (2a, 2b), de telle sorte que le sachet (3) vienne se situer à l'intérieur et que l'ouverture de sachet (3.1) avec la fermeture de sachet (3.2) vienne se situer à l'extérieur du réservoir (2),
- l'on ferme les parties (2a, 2b), suite à quoi, le sachet (3) intérieur est entouré par le réservoir (2) et l'ouverture de sachet (3.1) se situe à l'extérieur du réservoir (2) et ainsi l'emballage rechargeable (1) est rempli du produit (5),
- l'on ouvre la fermeture (4) ou on la retire de l'ouverture de sachet (3.1) et
- l'on compresse l'une contre l'autre au centre des surfaces mutuellement opposées du réservoir (2) pour presser le produit (5) hors du sachet (3) à travers l'ouverture de sachet (3.1), suite à quoi, l'on prélève le produit (5) de l'emballage rechargeable (1).

11. Procédé selon la revendication 10, **caractérisé en ce que** parallèlement à l'ouverture de sachet (3.1), également la fermeture de sachet (3.2) se situe à l'extérieur du réservoir (2) et le cas échéant, l'on retire la fermeture de sachet (3.2) du sachet (3) et on la remplace par la fermeture (4).

12. Procédé selon au moins l'une quelconque des revendications 10 ou 11, **caractérisé en ce qu'**après avoir inséré un sachet (3) rempli dans le réservoir (2) et / ou après avoir prélevé du produit (5)
- l'on fixe l'emballage rechargeable (1) sur le dispositif de maintien (8) du système (9) selon la revendication 8 et / ou
- on le monte sur au moins un autre emballage rechargeable (1), notamment à côté ou au-dessus d'un emballage rechargeable (1).

13. Procédé selon la revendication 10 ou 12, **caractérisé en ce que** l'on remplace un sachet (3) vide dans le réservoir (2) de l'emballage rechargeable (1) par un nouveau sachet (3) rempli,
- les au moins deux parties (2a, 2b) du réservoir (2) extérieur étant ouvertes,
- le sachet (3) intérieur vide étant retiré et remplacé par un nouveau sachet (3) rempli,
- les au moins deux parties (2a, 2b) du réservoir (2) extérieur étant refermées et
- le cas échéant, la fermeture de sachet (3.2) du sachet (3) intérieur étant retirée de l'ouverture de sachet (3.1) et remplacée par la fermeture (4).

14. Utilisation de l'emballage rechargeable (1) selon au moins l'une quelconque des revendications 1 à 7 et du système (9) selon la revendication 8 ou 9 pour des produits (5) sous forme de liquides, de pâtes ou de crèmes se présentant sous la forme de cosmétiques, de produits alimentaires, de produits pharmaceutiques, de détergents, de produits de soin et / ou de produits de lavage pour le corps, le ménage, le secteur de la santé et l'industrie.

15. Utilisation selon la revendication 14, **caractérisée en ce que** les cosmétiques sont des produits de soin du visage et / ou du corps, des produits de soins cutanés, des produits de soins dentaires et buccaux, des traitements capillaires, cutanés et dentaires, des traitements des odeurs corporelles, tels que les parfums et les eaux de toilette, des traitements du visage et / ou du corps, des nettoyants, des toniques, des sérums et / ou des crèmes.
